# EUROPÄISCHE PATENTSCHRIFT

(11) **EP 3 219 508 B1**
(45) Veröffentlichungstag und Bekanntmachung des Hinweises auf die Patenterteilung: **06.05.2020**
(21) Anmeldenummer: 17000412.1
(22) Anmeldetag: 14.03.2017
(51) Int. Cl.: B42D 25/351, B42D 25/355, B42D 25/373, B42D 25/324, B42D 25/328, B42D 25/23, B42D 25/29, B42D 25/45

(54) **SICHERHEITSELEMENT UND DATENTRÄGER**
SECURITY ELEMENT AND DATA CARRIER
ÉLÉMENT DE SÉCURITÉ ET SUPPORT DE DONNÉES

(30) Priorität: 15.03.2016 DE 102016003188
(43) Veröffentlichungstag der Anmeldung: 20.09.2017
(73) Patentinhaber: Giesecke+Devrient Currency Technology GmbH, 81677 München (DE)
(72) Erfinder: Pfaff, Anja, 83703 Gmund (DE)

(56) Entgegenhaltungen:
- WO-A1-2008/061930
- WO-A1-2011/066992
- WO-A1-2011/082761
- WO-A2-2011/064162
- US-A1- 2015 152 602

## Beschreibung

Die Erfindung betrifft ein Sicherheitselement und einen mit dem Sicherheitselement ausgestatteten Datenträger, z.B. ein Wertdokument wie etwa eine Banknote.

Datenträger, wie etwa Wert- oder Ausweisdokumente, oder andere Wertgegenstände, wie etwa Markenartikel, werden zur Absicherung oft mit Sicherheitselementen versehen, die eine Überprüfung der Echtheit der Datenträger gestatten und die zugleich als Schutz vor unerlaubter Reproduktion dienen.

In diesem Zusammenhang sind (Durchsichts-)Sicherheitselemente mit mehrschichtigen Dünnschichtelementen bekannt, die bei Betrachtung im Auflicht, d.h. in Reflexion, in einer ersten Farbe erscheinen und bei Betrachtung im Durchlicht, d.h. in Transmission, in einer zweiten Farbe erscheinen. Die WO 2011/082761 A1 beschreibt ein Dünnschichtelement mit Mehrschichtstruktur, das bei der Betrachtung im Auflicht goldfarben und bei der Betrachtung im Durchlicht blau erscheint. Die Mehrschichtstruktur beruht auf zwei semitransparenten Spiegelschichten und einer zwischen den zwei Spiegelschichten angeordneten dielektrischen Abstandsschicht.

Die WO 2011/064162 A2 beschreibt die Herstellung eines Hologramms, bei der ein Substrat mit einer Beschichtungszusammensetzung, insbesondere einer metallischen Farbe, die plättchenförmige Übergangsmetallpartikel umfasst, versehen wird. Das Hologramm zeigt in Reflexion und in Transmission unterschiedliche Farben.

Die US 2015/0152602 A1 beschreibt ein Sicherheitsdokument mit einem Wasserzeichen und einer das Wasserzeichen zumindest teilweise abdeckenden mikrooptischen Sicherheitsvorrichtung.

Die WO 2008/061930 A1 beschreibt eine Vorrichtung und ein Verfahren für das Erzeugen eines Sicherheitsprodukts, wobei auf einem Substrat ein optisch variables Bild erzeugt wird, indem eine härtbare Verbindung oder Zusammensetzung auf das Substrat aufgebracht, mit einer Einrichtung für das Erzeugen des optisch variablen Bildes in Kontakt gebracht und gehärtet wird. Optional kann eine metallische Farbe auf der gehärteten Verbindung abgeschieden werden.

Ausgehend davon liegt der Erfindung die Aufgabe zugrunde, ein Sicherheitselement der eingangs genannten Art mit hoher Fälschungssicherheit und attraktivem visuellen Erscheinungsbild anzugeben.

Diese Aufgabe wird durch die in den unabhängigen Ansprüchen definierten Merkmalskombinationen gelöst. Weiterbildungen der Erfindung sind Gegenstand der Unteransprüche.

### Zusammenfassung der Erfindung

(Erster Aspekt der Erfindung) Sicherheitselement zur Absicherung von Wertdokumenten gemäß dem Anspruch 1.

(Bevorzugte Ausgestaltungen) Sicherheitselement gemäß den Ansprüchen 2 bis 8.

(Zweiter Aspekt der Erfindung) Datenträger mit einem Sicherheitselement gemäß dem Anspruch 9.

(Bevorzugte Ausgestaltung) Datenträger gemäß Anspruch 10.

(Bevorzugte Ausgestaltung) Datenträger gemäß Anspruch 11. Der Fensterbereich kann insbesondere mittels einer Aussparung bzw. Durchbrechung im Datenträgersubstrat, z.B. ein Papiersubstrat, erzeugt sein.

(Bevorzugte Ausgestaltungen) Datenträger gemäß den Ansprüchen 12 bis 14.

### Ausführliche Beschreibung der Erfindung

Bei dem in der vorliegenden Beschreibung genannten Wertdokument kann es sich um eine Banknote, insbesondere eine Papierbanknote, eine Polymerbanknote oder eine Folienverbundbanknote, um eine Aktie, eine Anleihe, eine Urkunde, einen Gutschein, einen Scheck, eine hochwertige Eintrittskarte, aber auch um eine Ausweiskarte, wie etwa eine Kreditkarte, eine Bankkarte, eine Barzahlungskarte, eine Berechtigungskarte, einen Personalausweis oder eine Passpersonalisierungsseite handeln.

Eine Betrachtung im Auflicht ist im Sinne dieser Erfindung eine Beleuchtung des Sicherheitselements von einer Seite und eine Betrachtung des Sicherheitselements von derselben Seite. Eine Betrachtung im Auflicht liegt somit beispielsweise dann vor, wenn die Vorderseite des Sicherheitselements beleuchtet und auch betrachtet wird.

Eine Betrachtung im Durchlicht ist im Sinne dieser Erfindung eine Beleuchtung eines Sicherheitselements von einer Seite und eine Betrachtung des Sicherheitselements von einer anderen Seite, insbesondere der gegenüberliegenden Seite. Eine Betrachtung im Durchlicht liegt somit beispielsweise dann vor, wenn die Rückseite des Sicherheitselements beleuchtet und die Vorderseite des Sicherheitselements betrachtet wird. Das Licht scheint somit durch das Sicherheitselement hindurch.

Das erfindungsgemäße Sicherheitselement kann z.B. als Patch bzw. Etikett, als (Endlos-)Streifen oder als (Endlos-)Faden vorliegen.

Das mit dem erfindungsgemäßen Sicherheitselement auszustattende Datenträgersubstrat des Datenträgers ist insbesondere ein Papiersubstrat oder ein Papier-ähnliches Substrat, ein Polymersubstrat, ein Papier/Folie/Papier-Verbundsubstrat oder ein Folie/Papier/Folie-Verbundsubstrat. Ein mit einem Fensterbereich versehenes Wertdokument oder Sicherheitspapier kann im Falle eines Papier-Substrats, eines Papier/Folie/Papier-Verbundsubstrats oder eines Folie/Papier/Folie-Verbundsubstrats z.B. mittels einer durchgehenden Aussparung innerhalb der Papierschicht(en) erzeugt werden. Alternativ kann die Papierschicht mittels einer geeigneten Flüssigkeit, z.B. mittels wässriger Schwefelsäurelösung, in einem bestimmten Bereich transparent gemacht werden. Im Falle eines auf einem transparenten Polymersubstrat basierenden Wertdokuments kann ein Fensterbereich z.B. mittels deckungsgleicher Aussparungen in den auf der Vorder- und Rückseite des Polymersubstrats aufgebrachten opaken Druckschichten erzeugt werden.

Die semitransparente metallische Schicht, die bei der Betrachtung im Auflicht in einer ersten visuell erkennbaren Farbe erscheint, ist eine Aluminium-Schicht. Die erste visuell erkennbare Farbe ist silberfarben. Die Schichtdicke der semitransparenten metallischen Schicht ist vorzugsweise in einem Bereich von 10 nm bis 50 nm, weiter bevorzugt 20 nm bis 40 nm und insbesondere bevorzugt 25 nm bis 35 nm. Die Schichtdicke der semitransparenten metallischen Schicht beträgt z.B. 28 nm.

Die drucktechnisch mittels einer Effektpigment-Zusammensetzung erhältliche semitransparente Funktionsschicht, die bei der Betrachtung im Auflicht in einer zweiten visuell erkennbaren Farbe erscheint und bei der Betrachtung des Sicherheitselements im Durchlicht, sowohl von der Vorderseite her als auch von der Rückseite her, in einer dritten visuell erkennbaren Farbe erscheint, weist beispielsweise den folgenden Auflicht/Durchlicht-Farbwechsel auf: Gold/Blau-Farbwechsel, metallisch-rosafarben/Blau-Farbwechsel. Druckschichten auf Basis einer Effektpigment-Zusammensetzung, die bei der Betrachtung im Auflicht eine andere Farbe wie bei der Betrachtung im Durchlicht zeigt, insbesondere einen Gold/Blau-Farbwechsel, werden z.B. in der WO 2011/064162 A2 beschrieben. Die Pigmente weisen bevorzugt von Ende-zu-Ende eine längste Abmessung ("longest dimension of edge length") in einem Bereich von 15 nm bis 1000 nm auf und beruhen auf einem Übergangsmetall, das von der Gruppe bestehend aus Cu, Ag, Au, Zn, Cd, Ti, Cr, Mn, Fe, Co, Ni, Ru, Rh, Pd, Os, Ir und Pt gewählt ist. Das Übergangsmetall ist bevorzugt Ag, d.h. Silber. Das Aspektverhältnis (d.h. das Verhältnis der längsten Abmessung von Ende-zu-Ende bezogen auf die Dicke) ist vorzugsweise mindestens 1,5, insbesondere in einem Bereich von 1,5 bis 300. Das Verhältnis des Bindemittels zu Metallpigment ist vorzugsweise unterhalb von 10:1, insbesondere unterhalb 5:1. In Abhängigkeit von der Wahl des Aspektverhältnisses des Pigments, seiner längsten Abmessung von Ende-zu-Ende und der Einstellung des Pigment/Bindemittel-Verhältnisses lässt sich die Farbe bei Betrachtung der Druckschicht in Transmission und die Farbe bei Betrachtung in Reflexion einstellen.

Es wird bevorzugt, dass die Effektpigment-Zusammensetzung für das Herstellen der semitransparenten Funktionsschicht neben den Pigmenten noch ein Bindemittel enthält. Weiterhin wird bevorzugt, dass das Bindemittel auf Cellulosenitrat beruht. Hierin wird unter einem Cellulosenitrat als Bindemittel enthaltenden Lack ein Nitrocelluloselack verstanden. Durch das Einstellen der Schichtdicke der erhaltenen semitransparenten Funktionsschicht kann deren Farbe bei der Betrachtung im Auflicht und/oder im Durchlicht verändert werden. Beispielsweise ist es möglich, mittels eines Effektpigmente (z.B. Silber-Pigmente) enthaltenden Nitrocelluloselacks mit einer Nassfilmdicke von 24 Mikrometer (entspricht 0,9 g/m²) im Auflicht eine goldene Farbe und im Durchlicht eine blaue Farbe zu erzeugen, und mittels eines Effektpigmente (z.B. Silber-Pigmente) enthaltenden Nitrocelluloselacks mit einer Nassfilmdicke von 12 Mikrometer (entspricht 0,2 g/m²) im Auflicht eine rosa-metallische Farbe und im Durchlicht eine blaue Farbe zu erzeugen.

Das erfindungsgemäße Sicherheitselement weist die folgende Schichtenfolge auf:
a) transparentes Trägersubstrat, z.B. Polyethylenterephthalat(PET)-Folie;
b) gegebenenfalls eine Prägelackschicht, die insbesondere eine diffraktive Struktur bildende Reliefstruktur und/oder eine Mikrospiegelanordnung bildende Reliefstruktur aufweist;
c) eine semitransparente metallische Schicht, nämlich eine Aluminium-Schicht, die bei der Betrachtung im Auflicht in einer ersten visuell erkennbaren Farbe erscheint, nämlich silberfarben;
d) eine drucktechnisch mittels einer Effektpigment-Zusammensetzung erhältliche semitransparente Funktionsschicht, die bei der Betrachtung im Auflicht in einer zweiten visuell erkennbaren Farbe (z.B. goldfarben oder rosametallisch) erscheint und bei der Betrachtung im Durchlicht in einer dritten visuell erkennbaren Farbe (z.B. Blau) erscheint;
e) gegebenenfalls eine Klebschicht, z.B. eine Heißsiegelbeschichtung, die für das Verkleben des Sicherheitselements mit einem Datenträger, z.B. einem Wertdokument, geeignet ist.

Die optional vorhandene Klebschicht e) kann alternativ auf dem transparenten Trägersubstrat a) appliziert sein (d.h. auf der der optional vorhandenen Prägelackschicht b) gegenüberliegenden Seite des Trägersubstrats a)).

Weitere Ausführungsbeispiele sowie Vorteile der Erfindung werden nachfolgend anhand der Figuren erläutert, bei deren Darstellung auf eine maßstabs- und proportionsgetreue Wiedergabe verzichtet wurde, um die Anschaulichkeit zu erhöhen.

Es zeigen:
- Figur 1: die Draufsicht auf einen erfindungsgemäßen Datenträger, der mit einem Patch-förmigen Sicherheitselement versehen ist;
- Figur 2: den Sicherheitselement-Bereich des in der Figur 1 gezeigten Datenträgers in Querschnitt-Ansicht;
- Figur 3: den Sicherheitselement-Bereich des in der Figur 1 gezeigten Datenträgers bei der Betrachtung von der Vorderseite her im Auflicht;
- Figur 4: den Sicherheitselement-Bereich des in der Figur 1 gezeigten Datenträgers bei der Betrachtung von der Vorderseite her im Durchlicht;
- Figur 5: den Sicherheitselement-Bereich des in der Figur 1 gezeigten Datenträgers bei der Betrachtung von der Rückseite her im Auflicht;
- Figur 6: den Sicherheitselement-Bereich des in der Figur 1 gezeigten Datenträgers bei der Betrachtung von der Rückseite her im Durchlicht.

### Ausführungsbeispiel 1:

Fig. 1 zeigt den schematischen Aufbau eines erfindungsgemäßen Datenträgers, nämlich eine Banknote 1 mit der Denomination "20", die mit einem Patch-förmigen Sicherheitselement 2 versehen ist. Das Banknotensubstrat ist im vorliegenden Fall ein Papiersubstrat, das im gestrichelten Bereich 3 eine Aussparung bzw. Durchbrechung aufweist, die z.B. mittels Stanzen oder Laserschneiden erhältlich ist. Des Weiteren ist das Papiersubstrat innerhalb des Bereichs 2 verdünnt.

Figur 2 zeigt den Sicherheitselement-Bereich der in der Figur 1 gezeigten Banknote 1 in Querschnitt-Ansicht. Das Papiersubstrat 4 ist im Bereich 3 ausgespart. Des Weiteren ist das Papiersubstrat im Bereich des Sicherheitselements 2 verdünnt. Das Sicherheitselement 2 weist die folgenden Schichten auf:
a) ein transparentes Trägersubstrat 21, z.B. eine PET(Polyethylenterephthalat)-Folie;
b) eine semitransparente Aluminium-Metallisierung 22, die bei der Betrachtung im Auflicht silberfarben ist und eine Schichtdicke von 28 nm aufweist;
c) eine drucktechnisch mittels einer Effektpigment-Zusammensetzung erhältliche semitransparente Funktionsschicht 23, die bei der Betrachtung im Auflicht in einer visuell erkennbaren Farbe erscheint, die nicht silberfarben ist, und bei der Betrachtung im Durchlicht in einer weiteren visuell erkennbaren Farbe erscheint.

Der Blockpfeil 5 repräsentiert die Betrachtung des Sicherheitselements 2 (bzw. des Datenträgers 1) von der Vorderseite her, der Blockpfeil 6 repräsentiert die Betrachtung des Sicherheitselements 2 (bzw. des Datenträgers 1) von der Rückseite her.

Die drucktechnisch mittels einer Effektpigment-Zusammensetzung erhältliche semitransparente Funktionsschicht 23 basiert auf der folgenden Farbformulierung:
- Lumogen OVD 7001m (Firma BASF), Slurry (16 Gew.-%) mit einem Nitrocelluloselack (84 Gew.-%);
- die obige Lumogen/Nitrocelluloselack-Mischung wird mit Ethylacetat verdünnt, sodass der Ethylacetat-Anteil 55 Gew.-% beträgt;
- der Nitrocelluloselack ist bei der Firma Pröll erhältlich und besteht aus den folgenden Komponenten:
   2,98 Gew.-% Nitrocellulose DHX 10-25;
   4,55 Gew.-% Nitrocellulose DHX3/5;
   22,07 Gew.-% N-propylacetat;
   14,7 Gew.-% Dowanol PM.

Die Schichtdicke der semitransparenten Funktionsschicht 23 beträgt 24 Mikrometer (entspricht einer Nassfilmdicke von 0,9 g/m²). Die Funktionsschicht 23 ist bei der Betrachtung im Auflicht goldfarben und bei der Betrachtung im Durchlicht bläulich.

Figur 3 zeigt den Sicherheitselement-Bereich des in der Figur 1 gezeigten Datenträgers 1 bei der Betrachtung von der Vorderseite her (d.h. in Richtung des Blockpfeils 5 der Figur 2) im Auflicht. Der Betrachter nimmt die semitransparente Funktionsschicht 23 des Sicherheitselements 2 homogen in goldener, metallischer Farbe wahr.

Figur 4 zeigt den Sicherheitselement-Bereich des in der Figur 1 gezeigten Datenträgers 1 bei der Betrachtung von der Vorderseite her (d.h. in Richtung des Blockpfeils 5 der Figur 2) im Durchlicht. Der Betrachter nimmt die semitransparente Funktionsschicht 23 des Sicherheitselements 2 in bläulicher Farbe wahr, wobei das Sicherheitselement 2 im Randbereich 7, d.h. im Bereich des verdünnten Papiers, einen schwächeren bläulichen Farbton aufweist und im zentralen Bereich 8, d.h. im ausgesparten Bereich des Papiers, einen stärkeren bläulichen Farbton aufweist.

Figur 5 zeigt den Sicherheitselement-Bereich des in der Figur 1 gezeigten Datenträgers 1 bei der Betrachtung von der Rückseite her (d.h. in Richtung des Blockpfeils 6 der Figur 2) im Auflicht. Der Betrachter nimmt die semitransparente Aluminiumschicht 22 des Sicherheitselements 2 homogen in silberner Farbe wahr.

Figur 6 zeigt den Sicherheitselement-Bereich des in der Figur 1 gezeigten Datenträgers 1 bei der Betrachtung von der Rückseite her (d.h. in Richtung des Blockpfeils 6 der Figur 2) im Durchlicht. Der Betrachter nimmt die semitransparente Funktionsschicht 23 des Sicherheitselements 2 durch die Schichten 21 und 22 hindurch in bläulicher Farbe wahr, wobei das Sicherheitselement 2 im Randbereich 9, d.h. im Bereich des verdünnten Papiers, einen schwächeren bläulichen Farbton aufweist und im zentralen Bereich 10, d.h. im ausgesparten Bereich des Papiers, einen stärkeren bläulichen Farbton aufweist.

### Ausführungsbeispiel 2:

Fig. 1 zeigt den schematischen Aufbau eines erfindungsgemäßen Datenträgers, nämlich eine Banknote 1 mit der Denomination "20", die mit einem Patch-förmigen Sicherheitselement 2 versehen ist. Das Banknotensubstrat ist im vorliegenden Fall ein Papiersubstrat, das im gestrichelten Bereich 3 eine Aussparung bzw. Durchbrechung aufweist, die z.B. mittels Stanzen oder Laserschneiden erhältlich ist. Des Weiteren ist das Papiersubstrat innerhalb des Bereichs 2 verdünnt.

Figur 2 zeigt den Sicherheitselement-Bereich der in der Figur 1 gezeigten Banknote 1 in Querschnitt-Ansicht. Das Papiersubstrat 4 ist im Bereich 3 ausgespart. Des Weiteren ist das Papiersubstrat im Bereich des Sicherheitselements 2 verdünnt. Das Sicherheitselement weist die folgenden Schichten auf:
a) ein transparentes Trägersubstrat 21, z.B. eine PET(Polyethylenterephthalat)-Folie;
b) eine semitransparente Aluminium-Metallisierung 22, die bei der Betrachtung im Auflicht silberfarben ist und eine Schichtdicke von 28 nm aufweist;
c) eine drucktechnisch mittels einer Effektpigment-Zusammensetzung erhältliche semitransparente Funktionsschicht 23, die bei der Betrachtung im Auflicht in einer visuell erkennbaren Farbe erscheint, die nicht silberfarben ist, und bei der Betrachtung im Durchlicht in einer weiteren visuell erkennbaren Farbe erscheint.

Der Blockpfeil 5 repräsentiert die Betrachtung des Sicherheitselements 2 (bzw. des Datenträgers 1) von der Vorderseite her, der Blockpfeil 6 repräsentiert die Betrachtung des Sicherheitselements 2 (bzw. des Datenträgers 1) von der Rückseite her.

Die drucktechnisch mittels einer Effektpigment-Zusammensetzung erhältliche semitransparente Funktionsschicht 23 basiert auf der folgenden Farbformulierung:
- Lumogen OVD 7001m (Firma BASF), Slurry (16 Gew.-%) mit einem Nitrocelluloselack (84 Gew.-%);
- die obige Lumogen/Nitrocelluloselack-Mischung wird mit Ethylacetat verdünnt, sodass der Ethylacetat-Anteil 55 Gew.-% beträgt;
- der Nitrocelluloselack ist bei der Firma Pröll erhältlich und besteht aus den folgenden Komponenten:
   2,98 Gew.-% Nitrocellulose DHX 10-25;
   4,55 Gew.-% Nitrocellulose DHX3/5;
   22,07 Gew.-% N-propylacetat;
   14,7 Gew.-% Dowanol PM.

Die Schichtdicke der semitransparenten Funktionsschicht 23 beträgt 12 Mikrometer (entspricht einer Nassfilmdicke von 0,2 g/m²). Die Funktionsschicht 23 ist bei der Betrachtung im Auflicht rosafarben-metallisch und bei der Betrachtung im Durchlicht bläulich.

Figur 3 zeigt den Sicherheitselement-Bereich des in der Figur 1 gezeigten Datenträgers 1 bei der Betrachtung von der Vorderseite her (d.h. in Richtung des Blockpfeils 5 der Figur 2) im Auflicht. Der Betrachter nimmt die semitransparente Funktionsschicht 23 des Sicherheitselements 2 homogen in rosafarbener, metallischer Farbe wahr.

Figur 4 zeigt den Sicherheitselement-Bereich des in der Figur 1 gezeigten Datenträgers 1 bei der Betrachtung von der Vorderseite her (d.h. in Richtung des Blockpfeils 5 der Figur 2) im Durchlicht. Der Betrachter nimmt die semitransparente Funktionsschicht 23 des Sicherheitselements 2 in bläulicher Farbe wahr, wobei das Sicherheitselement 2 im Randbereich 7, d.h. im Bereich des verdünnten Papiers, einen schwächeren bläulichen Farbton aufweist und im zentralen Bereich 8, d.h. im ausgesparten Bereich des Papiers, einen stärkeren bläulichen Farbton aufweist.

Figur 5 zeigt den Sicherheitselement-Bereich des in der Figur 1 gezeigten Datenträgers 1 bei der Betrachtung von der Rückseite her (d.h. in Richtung des Blockpfeils 6 der Figur 2) im Auflicht. Der Betrachter nimmt die semitransparente Aluminiumschicht 22 des Sicherheitselements 2 homogen in silberner Farbe wahr.

Figur 6 zeigt den Sicherheitselement-Bereich des in der Figur 1 gezeigten Datenträgers 1 bei der Betrachtung von der Rückseite her (d.h. in Richtung des Blockpfeils 6 der Figur 2) im Durchlicht. Der Betrachter nimmt die semitransparente Funktionsschicht 23 des Sicherheitselements 2 durch die Schichten 21 und 22 hindurch in bläulicher Farbe wahr, wobei das Sicherheitselement 2 im Randbereich 9, d.h. im Bereich des verdünnten Papiers, einen schwächeren bläulichen Farbton aufweist und im zentralen Bereich 10, d.h. im ausgesparten Bereich des Papiers, einen stärkeren bläulichen Farbton aufweist.

## Patentansprüche

1. Sicherheitselement (2) zur Absicherung von Wertdokumenten (1), umfassend ein transparentes Trägersubstrat (21), eine semitransparente metallische Schicht (22), nämlich eine Aluminium-Schicht, die bei der Betrachtung im Auflicht in einer ersten visuell erkennbaren Farbe, nämlich silberfarben, erscheint, und eine die Vorderseite des Sicherheitselements (2) definierende, drucktechnisch mittels einer Effektpigment-Zusammensetzung erhältliche semitransparente Funktionsschicht (23), die bei der Betrachtung im Auflicht in einer zweiten visuell erkennbaren Farbe erscheint und bei der Betrachtung des Sicherheitselements (2) im Durchlicht, sowohl von der Vorderseite her als auch von der Rückseite her, in einer dritten visuell erkennbaren Farbe erscheint, wobei das Sicherheitselement (2) in der Reihenfolge den folgenden Schichtaufbau aufweist:
- transparentes Trägersubstrat (21);
- semitransparente metallische Schicht (22);
- semitransparente Funktionsschicht (23).

2. Sicherheitselement (2) nach Anspruch 1, wobei die Effektpigment-Zusammensetzung auf einem Bindemittel und auf Pigmenten basiert, die von Ende-zu-Ende eine längste Abmessung in einem Bereich von 15 nm bis 1000 nm aufweisen und auf einem von der Gruppe bestehend aus Cu, Ag, Au, Zn, Cd, Ti, Cr, Mn, Fe, Co, Ni, Ru, Rh, Pd, Os, Ir und Pt gewählten Übergangsmetall beruhen.

3. Sicherheitselement (2) nach Anspruch 2, wobei die Effektpigment-Zusammensetzung auf einem Bindemittel und auf Silber-Pigmenten basiert.

4. Sicherheitselement (2) nach Anspruch 2 oder 3, wobei das Bindemittel auf Cellulosenitrat beruht.

5. Sicherheitselement (2) nach einem der Ansprüche 1 bis 4, wobei
- das Sicherheitselement (2) bei der Betrachtung der semitransparenten metallischen Schicht (22) im Auflicht silbern erscheint;
- das Sicherheitselement (2) bei der Betrachtung der semitransparenten Funktionsschicht (23) im Auflicht goldfarben erscheint; und
- das Sicherheitselement (2) bei der Betrachtung im Durchlicht, von der Vorderseite her oder von der Rückseite her, bläulich erscheint.

6. Sicherheitselement (2) nach einem der Ansprüche 1 bis 4, wobei
- das Sicherheitselement (2) bei der Betrachtung der semitransparenten metallischen Schicht (22) im Auflicht silbern erscheint;
- das Sicherheitselement (2) bei der Betrachtung der semitransparenten Funktionsschicht (23) im Auflicht metallisch, rosafarben erscheint; und
- das Sicherheitselement (2) bei der Betrachtung im Durchlicht, von der Vorderseite her oder von der Rückseite her, bläulich erscheint.

7. Sicherheitselement (2) nach einem der Ansprüche 1 bis 6, wobei die semitransparente Funktionsschicht (23) in Form von Zeichen oder in Form eines Musters erzeugt ist.

8. Sicherheitselement (2) nach einem der Ansprüche 1 bis 7, wobei zwischen dem transparenten Trägersubstrat (21) und der semitransparenten Funktionsschicht (23) eine Prägelackschicht vorliegt, die insbesondere eine diffraktive Struktur bildende Reliefstruktur und/oder eine Mikrospiegelanordnung bildende Reliefstruktur aufweist.

9. Datenträger (1) mit einem Sicherheitselement (2) nach einem der Ansprüche 1 bis 8.

10. Datenträger (1) nach Anspruch 9, wobei der Datenträger (1) ein Wertdokument, wie etwa eine Banknote, insbesondere eine Papierbanknote, Polymerbanknote oder Folienverbundbanknote, oder Ausweiskarte ist.

11. Datenträger (1) nach Anspruch 9 oder 10, wobei das Sicherheitselement (2) oberhalb eines im Datenträgersubstrat (4) gebildeten Fensterbereichs (3) angeordnet ist.

12. Datenträger (1) nach einem der Ansprüche 9 bis 11, wobei das Datenträgersubstrat (4) im Bereich des Sicherheitselements Bereiche mit erhöhter Lichttransmission und Bereiche mit verringerter Lichttransmission aufweist.

13. Datenträger (1) nach Anspruch 12, wobei das Datenträgersubstrat (4) ein Papiersubstrat ist und die Bereiche mit erhöhter Lichttransmission mittels verdünnter Papier-Bereiche gebildet sind und die Bereiche mit verringerter Lichttransmission mittels verdickter Papier-Bereiche gebildet sind.

14. Datenträger (1) nach Anspruch 12, wobei die Bereiche mit verringerter Lichttransmission durch mit opaker Farbe bedruckte Bereiche des Datenträgersubstrats (4) gebildet sind und die Bereiche mit erhöhter Lichttransmission unbedruckte Bereiche des Datenträgersubstrats (4) sind.

## Claims

1. A security element (2) for securing value documents (1), comprising a transparent carrier substrate (21), a semi-transparent metallic layer (22), namely an aluminum layer, which appears in a first visually recognizable color, namely silver-colored, when viewed in incident light, and a semi-transparent functional layer (23) which defines the front side of the security element (2) and is obtainable by printing technology by means of an effect-pigment composition, which functional layer appears in a second visually recognizable color when viewed in incident light and appears in a third visually recognizable color when the security element (2) is viewed in transmitted light, both from the front side and from the back side, wherein the security element (2) has the following layer structure in this order:
- transparent carrier substrate (21);
- semi-transparent metallic layer (22);
- semi-transparent functional layer (23).

2. The security element (2) according to claim 1, wherein the effect-pigment composition is based on a binding agent and on pigments, which have from end to end a longest dimension in a range of 15 nm to 1000 nm and are based on a transition metal chosen from the group composed of Cu, Ag, Au, Zn, Cd, Ti, Cr, Mn, Fe, Co, Ni, Ru, Rh, Pd, Os, Ir and Pt.

3. The security element (2) according to claim 2, wherein the effect-pigment composition is based on a binding agent and on silver pigments.

4. The security element (2) according to claim 2 or 3, wherein the binding agent is based on cellulose nitrate.

5. The security element (2) according to any of claims 1 to 4, wherein
- the security element (2) appears silver when the semi-transparent metallic layer (22) is viewed in incident light;
- the security element (2) appears gold-colored when the semi-transparent functional layer (23) is viewed in incident light;
- the security element (2) appears bluish when viewed in transmitted light, from the front side or from the back side.

6. The security element (2) according to any of claims 1 to 4, wherein
- the security element (2) appears silver when the semi-transparent metallic layer (22) is viewed in incident light;
- the security element (2) appears metallic, pink-colored when the semi-transparent functional layer (23) is viewed in incident light;
- the security element (2) appears bluish when viewed in transmitted light, from the front side or from the back side.

7. The security element (2) according to any of claims 1 to 6, wherein the semi-transparent functional layer (23) is produced in the form of characters or in the form of a pattern.

8. The security element (2) according to any of claims 1 to 7, wherein between the transparent carrier substrate (21) and the semi-transparent functional layer (23) an embossing lacquer layer is present, which has, in particular, a relief structure forming a diffractive structure and/or a relief structure forming a micro-mirror arrangement.

9. A data carrier (1) having a security element (2) according to any of claims 1 to 8.

10. The data carrier (1) according to claim 9, wherein the data carrier (1) is a value document, such as a banknote, in particular a paper banknote, a polymer banknote or a foil composite banknote, or an identification card.

11. The data carrier (1) according to claim 9 or 10, wherein the security element (2) is arranged above a window region (3) formed in the data carrier substrate (4).

12. The data carrier (1) according to any of claims 9 to 11, wherein the data carrier substrate (4) in the region of the security element has regions with increased light transmission and regions with reduced light transmission.

13. The data carrier (1) according to claim 12, wherein the data carrier substrate (4) is a paper substrate and the regions with increased light transmission are formed by means of thinned paper regions and the regions with reduced light transmission are formed by means of thickened paper regions.

14. The data carrier (1) according to claim 12, wherein the regions with reduced light transmission are formed by regions of the data carrier substrate (4) printed with opaque ink and the regions with increased light transmission are unprinted regions of the data carrier substrate (4).

## Revendications

1. Élément de sécurité (2) destiné à la sécurisation de documents de valeur (1), comprenant un substrat porteur (21) transparent, une couche métallique (22) semi-transparente, à savoir une couche d'aluminium qui, lors d'une observation en lumière incidente, apparaît dans une première couleur visuellement reconnaissable, à savoir argentée, et une couche fonctionnelle (23) semi-transparente définissant la face avant de l'élément de sécurité (2) et pouvant être obtenue par impression au moyen d'une composition à pigments à effets, laquelle, lors d'une observation en lumière incidente, apparaît dans une deuxième couleur visuellement reconnaissable, et, lors d'une observation de l'élément de sécurité (2) en lumière transmise, tant depuis la face avant que depuis la face arrière, apparaît dans une troisième couleur visuellement reconnaissable, cependant que l'élément de sécurité (2) comporte, dans l'ordre, la disposition en couches suivante :
- substrat porteur (21) transparent ;
- couche métallique (22) semi-transparente ;
- couche fonctionnelle (23) semi-transparente.

2. Élément de sécurité (2) selon la revendication 1, cependant que la composition à pigments à effets est basée sur un liant et sur des pigments qui, de bout en bout, présentent une dimension la plus longue comprise entre 15 nm et 1000 nm et reposent sur un métal de transition choisi dans le groupe constitué par Cu, Ag, Au, Zn, Cd, Ti, Cr, Mn, Fe, Co, Ni, Ru, Rh, Pd, Os, Ir et Pt.

3. Élément de sécurité (2) selon la revendication 2, cependant que la composition à pigments à effets est basée sur un liant et sur des pigments argentés.

4. Élément de sécurité (2) selon la revendication 2 ou 3, cependant que le liant repose sur nitrate de cellulose.

5. Élément de sécurité (2) selon une des revendications de 1 à 4, cependant que
- l'élément de sécurité (2), lors d'une observation de la couche métallique (22) semi-transparente en lumière incidente, apparaît argenté ;
- l'élément de sécurité (2), lors d'une observation de la couche fonctionnelle (23) semi-transparente en lumière incidente, apparaît doré ; et
- l'élément de sécurité (2), lors d'une observation en lumière transmise, depuis la face avant ou depuis la face arrière, apparaît bleuâtre.

6. Élément de sécurité (2) selon une des revendications de 1 à 4, cependant que
- l'élément de sécurité (2), lors d'une observation de la couche métallique (22) semi-transparente en lumière incidente, apparaît argenté ;
- l'élément de sécurité (2), lors d'une observation de la couche fonctionnelle (23) semi-transparente en lumière incidente, apparaît métallique rosé ; et
- l'élément de sécurité (2), lors d'une observation en lumière transmise, depuis la face avant ou depuis la face arrière, apparaît bleuâtre.

7. Élément de sécurité (2) selon une des revendications de 1 à 6, cependant que la couche fonctionnelle (23) semi-transparente est générée sous forme de caractères ou sous forme d'un motif.

8. Élément de sécurité (2) selon une des revendications de 1 à 7, cependant que, entre le substrat porteur (21) transparent et la couche fonctionnelle (23) semi-transparente, il y a une couche de vernis de gaufrage qui présente en particulier une structure en relief constituant une structure diffractive et/ou une structure en relief constituant un agencement de micro-miroirs.

9. Support de données (1) axant un élément de sécurité (2) selon une des revendications de 1 à 8.

10. Support de données (1) selon la revendication 9, cependant que le support de données (1) est un document de valeur tel qu'un billet de banque, en particulier un billet de banque en papier, un billet de banque en polymère ou billet de banque en film composite , ou une carte d'identification.

11. Support de données (1) selon la revendication 9 ou 10, cependant que l'élément de sécurité (2) est agencé au-dessus d'une zone fenêtre (3) constituée dans le substrat du support de données (4).

12. Support de données (1) selon une des revendications de 9 à 11, cependant que le substrat du support de données (4) présente dans la zone de l'élément de sécurité des zones à transmission de lumière accrue et des zones à transmission de lumière réduite.

13. Support de données (1) selon la revendication 12, cependant que le substrat du support de données (4) est un substrat en papier et que les zones à transmission de lumière accrue sont constituées au moyen de zones de papier amincies et les zones à transmission de lumière réduite sont constituées au moyen de zones de papier épaissies.

14. Support de données (1) selon la revendication 12, cependant que les zones à transmission de lumière réduite sont constituées par des zones du substrat du support de données (4) imprimées avec de l'encre opaque, et que les zones à transmission de lumière accrue sont des zones du substrat du support de données (4) non imprimées.
